# FASCICULE DE BREVET EUROPEEN

(11) **EP 1 598 479 B1**
(45) Date de publication et mention de la délivrance du brevet: **09.05.2007**
(21) Numéro de dépôt: 05447116.4
(22) Date de dépôt: 18.05.2005
(51) Int. Cl.: E01C 11/12

(54) **Joint de structure pour dalles en matériau moulable**
Verbindungsanordnung für Platten aus formbarem Material
Joint structure for plates made out of mouldable material

(30) Priorité: 18.05.2004 EP 04447125
(43) Date de publication de la demande: 23.11.2005
(73) Titulaire: Twintec International SA, 8821 Koetschette (LU)
(72) Inventeur: Cantarella, Armand, 1030 Bruxelles (BE); Alexandre, Etienne, 5021 Bonille (BE)
(74) Mandataire: Powis de Tenbossche, Roland

(56) Documents cités:
- EP-A- 0 953 682
- US-A- 2 130 859
- US-A- 3 276 334
- US-A- 4 657 430

## Description

La présente invention a pour objet un joint de structure pour dalles ou dallage en matériau moulable, en particulier en béton. Elle a aussi pour objet un revêtement comportant au moins deux dalles moulées reliées entre elles par un tel joint, ainsi qu'un procédé de réalisation d'un tel joint de structure.

On connaît de tels joints comportant un profil double en forme d'oméga. On connaît également d'autres joints de structure pour dalles ou dallage par le document EP 953682.

Dans ces joints, une partie mâle d'un profilé est engagée dans une partie femelle d'un autre profilé.

Lors du retrait du béton, l'espace formé entre deux profilés adjacents s'accroît, de sorte que la partie mâle peut éventuellement flotter dans la partie femelle, ce qui peut entraîner des vibrations ou chocs lors du passage d'un chariot, par exemple d'un élévateur.

Enfin en cas de léger mouvement possible entre dalles, le contact métal - métal des parties mâle et femelle génère des bruits lors du passage d'un chariot, chariot élévateur, etc. Les chocs causés par le passage répété des chariots est une cause de dégradation du joint et des dalles par fatigue.

On a déjà proposé de remplir après retrait des dalles ou dallage l'espace créé entre des profilés adjacents avec un joint liquide. Un tel joint est souvent difficile à réaliser correctement sur chantier, par exemple à cause de vides importants créés sous les dalles dans lesquels une partie du joint liquide vient à couler, de sorte que le joint ne réalise pas une jonction correcte et/ou uniforme entre les profilés.

On a également remarqué que lors de retrait important du béton de dalles adjacentes, un risque de décollement et/ou de pianotage et/ou de cintrage au moins partiel des profils du joint existait.

De plus lors du retrait de dalles adjacentes, l'espace libre entre la partie mâle et la partie femelle est accrue, de sorte que des mouvements verticaux entre les parties étaient possibles lors du passage de chariots, mouvements qui sont sources de bruits, de formations de cassures, etc.

US-A-3,276,334 décrit un joint destiné à être insérer dans un espace ou creux situé entre deux dalles. Le joint est réalisé en matière élastomère Le joint est enfoncé à l'état comprimé dans l'espace vide entre deux dalles, et une fois placé, le joint exerce une force sur les parois des dalles en regard l'une de l'autre. L'extrémité du joint présente un profilé de guidage facilitant son insertion dans l'espace entre dalles. Ce profilé de guidage est attaché au joint élastomère par une agrafe.
Un tel joint est introduit dans l'espace entre dalles après le durcissement et le retrait des dalles. L'introduction d'un tel joint est un travail long et laborieux.

Ce document n'enseigne pas un joint comportant un profilé dont la partie mâle est engagée dans la partie femelle d'un autre profilé.

US-A-2,130,859 décrit un joint d'expansion pour route. Le joint comporte un premier profilé solidaire d'une première dalle, un deuxième profilé solidaire d'une deuxième dalle, et un corps élastomère s'étendant entre les profilés. Chaque profilé présente une partie femelle et une partie mâle, la partie mâle d'un profilé étant destiné à être engagée dans la partie femelle de l'autre profilé.
Entre le fond de la partie femelle et le bord extrême de la partie mâle de chaque profilé s'étend un corps compressible.

Un contact métallique direct des profilés existe au niveau des parties mâles et femelles du joint selon US-A-2,130,859. En cas de léger mouvement des dalles entre elles, le contact métallique des parties mâles et femelles génère des bruits.

La présente invention a pour objet un joint permettant de solutionner les problèmes de génération de bruits, vibrations ou chocs dus à de léger mouvements entre dalles, ainsi que la formation de cassures.

A cet effet, le joint de structure conforme à l'invention comporte les caractéristiques telles que spécifiées dans les revendications.

L'invention a pour objet un joint de structure pour dalles en matériau moulable ou dallage en matériau moulable, ledit joint comprenant au moins deux éléments en forme de profils, lesdits éléments étant des profilés et chacun d'eux étant destiné à être solidaire d'un des bords de deux dalles ou dallages moulés adjacents. Lesdits profilés comportent chacun un moyen d'ancrage destiné à ancrer chaque profilé à une dalle, et respectivement soit une partie mâle et au moins une partie femelle, soit deux parties femelles adaptées pour recevoir chacune une partie mâle d'un élément intermédiaire. Lesdits profilés sont réalisés au moins partiellement en métal, en particulier en acier. La partie mâle s'étend au moins partiellement dans la partie femelle. Ledit joint comporte en outre au moins un ensemble solide déformable et compressible situé entre une partie mâle et une partie femelle. La partie mâle présente une paroi supérieure, une paroi inférieure et un bord extrême, tandis que la partie femelle présente une paroi supérieure, une paroi inférieure et un fond. La paroi supérieure, la paroi inférieure et le bord extrême de la partie mâle sont adjacents respectivement de la paroi supérieure, de la paroi inférieure et du fond de la partie femelle lorsque la partie mâle est engagée dans ladite partie femelle. Ledit ensemble compressible est formé de plusieurs parties distinctes ou d'un corps présentant plusieurs portions. L'ensemble compressible et déformable est destiné à être comprimé entre lesdits profilés et présente au moins, deux portions ou parties. La première portion ou partie est adaptée pour s'étendre entre les parois supérieures des parties mâle et femelle, ladite première portion ou partie présentant une première face collée au moyen d'une couche de colle et/ou de points de colle sur une des parois supérieures des parties mâle et femelle, et une deuxième face opposée à la première face collée, ladite deuxième face étant en contact avec l'autre desdites parois supérieures de manière à permettre un mouvement relatif entre ladite deuxième face et l'autre desdites parois supérieures. La deuxième portion ou partie est quant à elle adaptée pour s'étendre entre les parois inférieures des parties mâle et femelle, ladite deuxième portion ou partie présentant une première face collée au moyen d'une couche de colle et/ou de points de colle sur une des parois inférieures des parties mâle et femelle, et une deuxième face opposée à la première face collée, ladite deuxième face étant en contact avec l'autre desdites parois inférieures de manière à permettre un mouvement relatif entre ladite deuxième face et l'autre desdites parois inférieures. La couche de colle et/ou lesdits points de colle est/sont adapté(e)(s) pour s'opposer à un décollement de la première face de la première portion ou partie et de la deuxième portion ou partie lors d'un déplacement relatif d'au moins 0,5 cm entre la partie mâle et la partie femelle lors du retrait des dalles ou dallages moulés.
L'ensemble solide et compressible est avantageusement maintenu en état comprimé lors du moulage des dalles adjacentes et pendant une période suffisante pour assurer une prise (par exemple du béton) minimale. L'ensemble solide et compressible reste au moins partiellement à l'état comprimé après la prise de la matière moulable (par exemple du béton) et donc après son retrait.

De façon avantageuse, la couche de colle et/ou les points de colle est/sont associé(e)(s) à une trame ou à un réseau de fibre. En particulier, les fibres sont des fibres présentant de bonne résistance à la traction, de préférence des fibres choisies parmi le groupe constitué de fibre de verre, fibre de carbone, fibre d'aramide, fibre minérale, et leurs mélanges.

Selon une forme de réalisation préférée, les première et deuxième parties ou portions de l'ensemble déformable et compressible sont collées sur la partie mâle, avantageusement avec interposition d'une trame ou d'un réseau de fibres.

Selon une forme de réalisation avantageuse, l'ensemble compressible présente une troisième portion s'étendant entre la première portion et la deuxième portion, ladite troisième portion étant destinée à s'étendre entre le bord extrême de la partie mâle et le fond de la partie femelle. Cette troisième portion est avantageusement également collée.

Avantageusement, l'ensemble ou corps compressible présente une épaisseur variable à l'état non comprimé, l'épaisseur de la partie du corps compressible destinée à s'étendre entre le bord extrême de la partie mâle et le fond de la partie femelle étant plus importante que celle des parties du corps compressible destinées à être situées entre les parois supérieures ou inférieures des parties mâle et femelle.

Avantageusement, l'ensemble ou corps compressible et déformable est un corps en mousse apte à subir un taux de compression d'au moins 2, avantageusement d'au moins 3, de préférence d'au moins 5, sans formation de fissures. A l'état non comprimé, le corps compressible a une épaisseur moyenne d'au moins 0,5cm, en particulier d'au moins 1cm.

Selon un détail d'une forme de réalisation, l'ensemble ou corps compressible est réalisé en mousse à cellules fermées, lesdites cellules ayant avantageusement un diamètre moyen (en nombre) inférieur à 2mm, de préférence inférieur à 1mm.

Selon un détail d'une autre forme de réalisation, l'ensemble ou corps compressible est réalisé en mousse à cellules ouvertes, lesdites cellules ayant avantageusement un diamètre moyen inférieur à 2mm, de préférence inférieur à 1 mm.

Selon toujours un autre détail d'une forme de réalisation, l'ensemble ou corps compressible est réalisé en mousse partiellement avec des cellules ouvertes et par exemple avec des cellules fermées. L'ensemble ou corps compressible peut également être réalisé en plusieurs couches différentes, par exemple une ou plusieurs couches compressibles à cellules ouvertes, et une ou plusieurs couches compressibles à cellules fermées, la ou lesdites couches pouvant présenter des caractéristiques de compression différentes. Lorsque l'ensemble ou corps compressible est réalisé en plusieurs couches, par exemple en deux ou trois couches, les couches peuvent être attachées les unes aux autres ou peuvent être libres de glisser l'une par rapport à l'autre.

Selon un détail d'une forme de réalisation préférée, l'ensemble compressible présente ou est associé sur sa face non collée, à un moyen anti adhérant adapté pour toucher une paroi de la partie mâle et/ou femelle.
Selon une particularité, l'ensemble compressible est réalisé en un matériau élastomère, présentant une épaisseur de moins de 3mm à l'état non comprimé, en particulier de moins de 2 mm.

Selon un détail d'une autre forme de réalisation, l'ensemble ou corps compressible est associé à un élément déformable plastiquement, par exemple un profilé réalisé en plastique dur de faible épaisseur. Ce profilé a avantageusement une largueur supérieure à la largeur du fond de la partie femelle. Une déformation de l'élément déformable est avantageusement réalisée avant et/ou pendant l'introduction de la partie mâle dans la partie femelle, l'élément déformable une fois déformé étant apte à agir comme moyen (avantageusement supplémentaire) de maintien en place du corps compressible entre la partie mâle et la partie femelle.

Selon un détail avantageux, l'ensemble ou le corps compressible présente une épaisseur variable à l'état non comprimé, l'épaisseur de la partie du corps compressible destinée à s'étendre entre le bord extrême de la partie mâle et le fond de la partie femelle étant plus importante que celle des parties ou portions du corps ou de l'ensemble compressible destinées à être situées entre les parois supérieures ou inférieures des parties mâle et femelle.
Un tel corps ou ensemble compressible est alors également maintenu en position grâce à l'épaisseur plus importante de la partie du corps compressible s'étendant entre le bord extrême de la partie mâle et le fond de la partie femelle.

L'ensemble ou corps compressible est avantageusement réalisé en mousse à cellules fermées, à basse de caoutchouc, en particulier de caoutchouc synthétique, par exemple en Néoprène. L'ensemble ou corps compressible sera avantageusement exempt ou sensiblement exempt de lubrifiants ou de plastifiants.

L'ensemble ou corps compressible aura de préférence des propriétés de résistance au vieillissement aux rayons UV, par exemple grâce à l'emploi d'un ou de plusieurs additifs.

Le corps ou ensemble compressible a avantageusement une résistance à l'absorption d'eau. Par exemple, le corps compressible plongé dans de l'eau absorbe moins de 5 % en poids d'eau en 24 heures. La quantité d'eau absorbée est déterminée en faisant la différence entre le poids du corps ou ensemble compressible plongé pendant 24 heures dans de l'eau à 20°C et le poids du corps
ou ensemble compressible sec (teneur en eau absorbée de moins de 0,1%) avant son immersion dans l'eau. De préférence, le corps ou ensemble compressible absorbe moins de 3% en poids, en particulier moins de 2% en poids, tel que moins de 1 % en poids d'eau après être plongé dans de l'eau pendant 24 heures.

Le corps ou ensemble compressible présente avantageusement une résistance à la compression de 20 à 100 kPa (de préférence de 30 à 70 KPa ou 300 g/cm² à 700g/cm², en particulier d'environ 500 KPa ou 500g/cm²) avec une réduction de volume ou un écrasement de 20 à 40%, en particulier de 25%.

Le corps ou ensemble compressible a avantageusement une densité comprise entre 75 et 500kg/m³, en particulier entre 100 et 300 kg/m³.

Selon un détail particulier, le corps ou ensemble compressible est réalisé en un matériau élastomère.

Selon un détail d'une forme de réalisation, les parois supérieures et inférieures des parties mâle et femelle sont distantes respectivement l'une de l'autre d'une distance de moins de 0,5cm, avantageusement de moins de 3mm, de préférence environ 0,2 mm à environ 1mm.

Avantageusement, les profilés présentent chacun une paroi sensiblement verticale, tandis que le corps ou ensemble déformable compressible présente des portions s'étendant au moins partiellement entre les parois sensiblement verticales des profilés.

Selon une forme de réalisation, les profilés présentent le long de leur bord supérieur un plat, le plat d'un premier profilé étant destiné à s'étendre au moins partiellement au-dessus d'une partie du plat du deuxième profilé.
Par exemple, le plat du deuxième profilé présente un renfoncement dans lequel s'étend le plat du premier profilé, tandis qu'au moins une partie de la face supérieure du plat du premier profilé et la face supérieure du plat du deuxième profilé s'étendent sensiblement dans un même plan.

L'invention a également pour objet un revêtement comportant au moins deux dalles reliées entre elles par au moins un joint suivant l'invention tel que décrit ci-avant. De façon avantageuse, l'espace adjacent du bord supérieur du revêtement situé entre deux profilés en regard l'un de l'autre est rempli d'un joint souple, dans lequel est avantageusement introduite une pièce d'appui.

L'invention a également pour objet un procédé de réalisation d'un joint entre deux dalles adjacents, ledit joint étant un joint suivant l'invention, dans lequel l'ensemble solide compressible est maintenu en état comprimé lors du moulage des dalles adjacentes et pendant une période suffisante pour assurer une prise minimale des dalles. Ledit ensemble est avantageusement encore comprimé après la prise de la matière moulable ou après son retrait.

Des particularités et détails de formes de réalisation de l'invention ressortiront de la description détaillée suivante dans laquelle il est fait référence aux dessins ci-annexés.

Dans ces dessins,
- la figure 1 est une vue en coupe d'un joint de dalles ou dallage en matériau moulable après un retrait important,
- la figure 2 est une vue en coupe d'une autre forme de réalisation d'un joint de dalles ou dallage en matériau moulable après un retrait important,
- la figure 3 est une vue en coupe d'encore une autre forme de réalisation,
- la figure 4 est une vue en coupe d'une quatrième forme de réalisation d'un joint de dalles après un retrait important,
- la figure 5 est une vue partielle en perspective de la partie mâle de la forme de réalisation de la figure 4,
- la figure 6 est une vue partielle en perspective d'un corps compressible avant sa compression entre les profilés du joint,
- la figure 7 est une vue du corps compressible de la figure 6 après son placement entre les profilés du joint,
- les figures 8 et 9 sont des vues partielles en perspective d'une autre forme de réalisation d'un corps compressible avant et après son placement entre les profilés du joint,
- la 10 figure est une vue en coupe d'une forme particulière de réalisation d'un corps compressible,
- la figure 11 est une vue en coupe d'une forme de réalisation particulière d'un joint de dalles,
- la figure 12 est une vue à plus grande échelle d'un corps compressible de la figure 1, et
- la figure 13 est une vue d'un profilé mâle en tant que variante de la figure 5.

Le joint 1 représenté à la figure 1 comprend un profilé 2 avec une partie mâle 2A et un profilé 3 avec un partie femelle 3A adaptée pour recevoir la partie mâle 2A.
Le profilé 2 est réalisé par exemple par extrusion ou pliage par exemple à partir d'une tôle en acier, par exemple en acier galvanisé, en acier traité contre la corrosion, en acier recouvert d'un film ou couche de protection, en acier inoxydable, etc. L'extrémité supérieure du profilé 2 présente un plat 2B destiné à servir de protection du bord de la dalle 5. Dans d'autres formes de réalisation, l'extrémité supérieure du profilé 2 peut ne pas être munie de plat de protection 2B. La partie mâle 2A forme un doigt d'épaisseur E sensiblement constante et de longueur L. Le profilé 2 comporte une paroi verticale 2C située au-dessus de la partie mâle 2A et une paroi verticale 2D située en dessous de la partie mâle 2A. Un moyen d'ancrage 8 est attaché au profilé 2 pour assurer un bon ancrage du profilé 2 au béton de la dalle 5.

Le profilé 3 réalisé par exemple par extrusion ou pliage par exemple à partir d'une tôle en acier, de préférence en acier inoxydable présente à son extrémité supérieure un plat 3B destiné à servir de protection du bord de la dalle 6. Dans une forme de réalisation possible, le profilé 3 peut ne pas comporter de plat de protection 3B. La partie femelle 3A forme un creux dont la largeur correspond sensiblement à l'épaisseur ou largeur E de la partie mâle 2A (par exemple de 1 à 5 mm de plus que l'épaisseur ou largeur E) et dont la profondeur P correspond sensiblement à la longueur L de la partie mâle 2A (par exemple de 2 à 10 mm de plus que la longueur L), en aluminium ou de préférence en acier. Le profilé 3 comporte une paroi verticale 3C située au-dessus de la partie femelle 3A et une paroi verticale 3D située en dessous de la partie femelle 3A. Un moyen d'ancrage 9 est attaché au profilé 3 pour assurer un bon ancrage du profilé 3 au béton de la dalle 6 ou du dallage moulé.

La partie femelle 3A a une longueur suffisante pour recevoir la partie mâle depuis son bord gauche jusqu'à son bord droit.

La partie mâle 2A présente une paroi supérieure 2A1, une paroi inférieure 2A2 et une paroi intermédiaire 2A3 située entre les parois inférieure et supérieure 2A1 et 2A2 (formant le bord extrême), tandis que la partie femelle 3A présente une paroi supérieure 3A1, une paroi inférieure 3A2 et une paroi intermédiaire 3A3 située entre les parois inférieure et supérieure 3A1 et 3A2 (formant le fond). Un jeu existe entre les parois 2A1,2A2 et 2A3 de la partie mâle et les parois 3A1,3A2 et 3A3 de la partie femelle lorsque la partie mâle est engagée dans la partie femelle.

Des joints élastomères 10A, 10B formant l'ensemble compressible sont situés entre d'une part les parois inférieure et supérieure de la partie mâle et d'autre part les parois inférieure et supérieure de la partie femelle. Les joints comprennent une couche de mousse 100 compressible de 5mm d'épaisseur, et une trame de fibre de verre 101 (fibres perpendiculaires) associée à une couche de colle 102. La trame est située au voisinage de la mousse 100 et est collée sur cette mousse grâce à la couche de colle, la couche de colle restant libre pour coller le joint élastomère sur la paroi 2A1 ou 2A2. L'épaisseur de la couche de colle et de la trame est avantageusement inférieure à 1mm, par exemple inférieure à 0,5mm. La couche de colle associée à la trame a avantageusement une épaisseur sensiblement égale à l'épaisseur de la trame. La trame est réalisée au moyen de fibres de verre s'étendant dans deux directions distinctes, avantageusement perpendiculaires entre elles. Les fibres définissent ainsi avantageusement un maillage ou une structure présentant des alvéoles ou des ouvertures sensiblement carrées de moins de 10mm sur 10mm, avantageusement de moins de 5mm sur 5mm, en particulier de 1 à 4mm sur 1 à 4mm. Les joints 10A et 10B ont une structure en couche ou lamellaire. Les joints sont collés sur les parois 2A1, 2A2. La trame permet un placement correct des joints sur les parois 2A1 et 2A2, et une bonne fixation des joints. De plus la trame permet de s'opposer à un décollement des joints lors d'un déplacement relatif entre les profilés avec les joints comprimés, par exemple d'un déplacement relatif de 0,5 à 1 cm, déplacement du au retrait du béton.

Les joints 10A, 10B comprennent une couche de mousse à cellules fermées avec une taille de moins de 1mm, ces joints sont réalisés en matériau élastomère. L'épaisseur de la couche 100 est à l'état non comprimé d'environ 2 à 3 mm, tandis que l'espace entre la paroi 2A1 et la paroi 3A1, ainsi que l'espace entre la paroi 2A2 et la paroi 3A2 présentent un écartement W de l'ordre de 1mm, avantageusement de moins de 1mm, cet écartement restant sensiblement constant lors d'un mouvement relatif des profilés entre eux.

Ces joints 10A et 10B assurent que lors du retrait du béton, des mouvements verticaux des profilés entre eux puissent être évités.

Les joints 10A et 10B ne sont pas collés aux parois 3A1 et 3A2, se sorte qu'un mouvement relatif entre la face des joints en contact avec les parois 3A1 et 3A2 et les parois 3A1 et 3A2 est possible lors du retrait du béton. Ce mouvement relatif en l'absence de mouvement relatif vertical permet d'éviter des problèmes de dénivellement au niveau des joints, tout en assurant un mouvement relatif horizontal des profilés lors du retrait.

La colle 102 est choisie pour assurer que la face des joints en contact avec les parois 2A 1 et 2A2 reste attachée aux dites parois lors du retrait du béton.

Les joints 10A et 10B sont collés sur les parois sensiblement horizontales 2A1,2A2 (parois destinées à être en regard des parois 3A1,3A2 de l'élément femelle 3A). Les joints s'étendent entre deux bords avantageusement parallèles et leur largeur est inférieure à la largeur des parois 2A1,2A2, de sorte que les joints ne recouvrent que partiellement ces parois. En particulier, une partie des parois 2A1,2A2 adjacente de l'extrémité ou pointe de la protubérance (2A3) n'est pas recouverte par un joint. Ceci facilite le placement de la partie mâle dans la partie femelle.

L'utilisation des joints 10A et 10B collés sur les faces sensiblement horizontales 2A1,2A2 de l'élément mâle permet une fixation correcte des joints. La colle est avantageusement une colle qui une fois durcie ne permet pas un décollement du joint en exerçant une traction à la main, en particulier en exerçant un effort de traction supérieur à 10 kg/m, en particulier supérieur à 50 kg/m, de préférence supérieur à 100 kg/m. La colle, une fois durcie, est une colle qui ne peut plus être solubilisée ou rendue molle par l'eau ou l'humidité. De préférence, la colle est une colle résistante après durcissement au solvant, par exemple présente une résistance au solvant organique.

La figure 2 est une vue en coupe d'une forme de réalisation similaire à celle de la figure 1.

Un ensemble compressible en matière élastomère 10 est utilisé pour s'étendre entre la partie mâle 2A et la partie femelle 3A. Dans cette forme de réalisation l'ensemble compressible élastomère est collé partiellement aux faces 3A1 et 3A2. Cette couche de colle est représentée par la référence 102. Ce joint est en mousse à cellules fermées avec une taille des cellules de moins de 2mm. Ce joint est comprimé et maintenu comprimé lors de la coulée du béton pour former les dalles 5 et 6 ou dallage, ainsi que pendant une période de durcissement suffisante du béton. L'ensemble compressible 10 est par exemple comprimé lors de la coulée des dalles ou de dallages avec un taux de compression moyen de 10 (le taux de compression étant égal au rapport entre l'épaisseur moyenne du joint avant compression et l'épaisseur moyenne du joint après compression). L'ensemble compressible 10 présente des portions 10A, 10B s'étendant entre les parois sensiblement horizontales, une portion 10C s'étendant dans le fond du creux de la partie femelle 3A, une portion 10D s'étendant partiellement entre les parois verticales supérieures 2C et 3C, et une portion 10E s'étendant partiellement entre les parois verticales inférieures 2D et 3D. L'ensemble compressible 10 reste dans un état comprimé après la phase de durcissement du béton et de son retrait pour assurer une bonne efficacité du joint métallique.

La colle 102 permet d'assurer que l'ensemble compressible soit correctement placé avant l'utilisation des profilés sur le chantier, c'est-à-dire indépendamment des conditions du chantier, mais également d'éviter des mouvements d'une partie de la portion 10A, 10B par rapport aux parois horizontales 3A1 et 3A2.

Lors du retrait du béton des dalles ou du dallage, les profilés 2,3 sont pressés contre le béton, ce qui assure un excellent ancrage des profilés 2,3 au béton 5,6. L'ensemble compressible 10 assure également une étanchéité entre les profilés 2,3, et forme un fond étanche pour la gorge supérieure 11 formée entre les parois verticales supérieures 2C,3C, ce fond étanche permettant d'éviter que le liquide placé dans la gorge pour former un joint entre les plats 2B,3B ne coule en dessous des dalles ou entre la partie mâle et la partie femelle. Enfin, l'ensemble compressible 10 permet de légers mouvements entre la partie mâle et la partie femelle sans contact métallique direct de la partie mâle avec la partie femelle.

L'ensemble compressible 10 est avantageusement du type permettant un mouvement relatif ou glissement entre le joint 10 et les parois des profilés 2.

La forme de réalisation de la figure 3 est similaire à celle de la figure 2, si ce n'est que les profilés 2 et 3 ont une autre forme, que le joint est partiellement collé sur les faces 2A1 et 2A2, et que la gorge 11 est remplie d'un joint souple 12.

Il est clair que dans la forme de réalisation de la figure 2, la compression de l'ensemble compressible 10 sera différente pour la partie de l'ensemble compressible située entre d'une part, les parois supérieure et inférieure de la partie mâle, et d'autre part, les parois supérieure et inférieure de la partie femelle, pour la partie de l'ensemble compressible 10 située entre le fond de la partie femelle et le bord extrême de la partie mâle, et pour la partie de l'ensemble compressible 10 située entre les parois verticales 2C,2D et 3C,3D. La compression de l'ensemble compressible est maximale pour la partie située entre d'une part, les parois supérieure et inférieure de la partie mâle, et d'autre part, les parois supérieure et inférieure de la partie femelle, et est minimale pour la partie située entre les parois verticales 2C,2D et 3C,3D.

La forme de réalisation de la figure 4 est similaire à celle de la figure 2, si ce n'est que les bords des dalles ou dallages 5,6 sont munis chacun d'un profilé 3 présentant une partie femelle 3A. Un profilé plat 13 sert de partie mâle dont une extrémité est destinée à être engagée dans la partie femelle 2A du profilé 3 de la dalle moulée ou dallage moulé 5 et dont l'autre extrémité est destinée à être engagée dans la partie femelle 2A du profilé de la dalle moulée ou dallage moulé 6.
Le profilé plat 13 est entouré par une enveloppe 10 en élastomère compressible. Par exemple, lors de la coulée du béton pour la formation des dalles ou dallages 5 et 6, l'enveloppe 10 est comprimée avec un taux de compression de 10 (rapport volume avant compression/ volume après compression ou épaisseur de l'enveloppe avant compression/épaisseur après compression). L'enveloppe 10 sur ses faces recouvrant les faces supérieure et inférieure du profilé plat 13 (partie mâle) présente des bourrelets 14 servant de butées de positionnement et de moyen pour assurer une étanchéité supplémentaire entre les profilés 3.
Selon une variante de cette forme de réalisation, le profilé plat 13 est muni sur sa face supérieure et sur sa face inférieure d'une couche en mousse élastomère 100 collée au moyen d'une couche de colle 102 associée à une trame de fibre de verre 101. (figure 13)

Le profilé 3 de la dalle ou dallage 6 porte une cornière 15 présentant une face supérieure 16 avec un renfoncement longitudinal 17. Le profilé 3 de la dalle ou dallage 5 porte une cornière 18 dont la face supérieure 19 présente une portion 20 adaptée pour être positionnée dans le renfoncement longitudinal 17 de la cornière 15, tout en assurant que la face supérieure 19 de la cornière 18 et la face supérieure 16 s'étendent dans un même plan. Ceci permet lors du retrait du béton à assurer que l'ouverture supérieure de la gorge 11 (formée entre les profilés 3) reste fermée, sans formation d'une dénivellation profonde entre les dalles ou dallages 5,6.

Selon une variante possible, la partie femelle a la forme d'un creux dont le fond s'étend entre deux extrémités situées dans le plan des parois verticales du profilé. Par exemple le creux d'une partie femelle est adapté pour recevoir une partie triangulaire d'un élément mâle, par exemple la moitié selon une diagonale d'un corps plat de forme carrée, rectangulaire ou losange.

La figure 6 est une vue d'un autre corps compressible. Ce corps 10 comporte un joint compressible longitudinal 21 à l'état non compressé et des languettes longitudinales 22 distantes l'une de l'autre et situées le long d'une face du joint 21, face destinée à toucher le fond d'une partie femelle. Les languettes sont réalisées en une matière déformable plastiquement, de préférence pour que la languette épouse la forme du creux et partiellement une partie d'une ou de parois latérales de l'élément femelle. Une telle déformation plastique est avantageuse pour former un moyen de blocage d'une face du corps 10 dans le creux.

Eventuellement, la partie femelle peut être munie de point d'ancrage, d'encoches ou de crochets adaptés pour former des points de retenue soit d'une ou de plusieures languettes, soit d'une partie de la face du joint compressible.

La figure 7 montre le corps compressible après déformation des languettes et en état comprimé. Avantageusement la face intérieure du corps compressible est collée (points de colle 102) au moins partiellement sur les parois sensiblement horizontales 2A1 et 2A2 au moyen d'une couche de colle associée à une trame de fibres.

La figure 8 est une vue d'un autre corps compressible constitué de deux couchés distinctes, par exemple de résistance à la compression différente. Le corps comporte une couche longitudinale 23 portant en son milieu sur une face une bandelette 24 moins large et moins épaisse que la couche 23. La bandelette 24 est destinée à être placée dans le fond de la partie femelle. La figure 9 montre le corps de la figure 8 après sa déformation entre la partie mâle et la partie femelle. Le collage du corps compressible 10 est avantageusement effectué sur les parois 3A1 et 3A2 lors de l'application d'un effort de compression.

La figure 10 est une vue en coupe d'un corps compressible comportant un joint de mousse 10 dont une face est munie d'un revêtement anti adhérant 25, tandis que l'autre face porte une couche de colle 102 associée à une trame de fibres 101.

La figure 11 est une vue d'une forme de réalisation similaire à celle de la figure 3, si ce n'est que la gorge 11 entre les profilés 2,3 est remplie d'une matière liquide, visqueuse ou pâteuse qui après durcissement ou réticulation forme un joint 29, et qu'une pièce d'appui 30 tel un coin est introduit dans le joint 29. Cette pièce d'appui 30 présente une face supérieure résistante à l'abrasion, par exemple pour résister à l'abrasion due au passage d'un ou de chariots. Dans d'autres formes de réalisation, la gorge 11 entre les profilés 2,3 peut ne pas être munie d'une pièce d'appui 30. Cette gorge est alors par exemple remplie d'un matériau dur ou d'un matériau élastique chargé en particules dures.

Les profilés 2,3 ou 3,3 adjacents de deux dalles moulées ou dallages moulés sont maintenus en position au moyen d'une ou de pinces ou autres systèmes, de manière à garder en état comprimé l'ensemble compressible 10 lors de la coulée d'une dalle adjacente d'une dalle déjà durcie ou de deux dalles adjacentes coulées sensiblement en même temps. L'ensemble compressible 10 est maintenu en état comprimé suffisamment longtemps que pour avoir une prise ou durcissement suffisant du béton. Une fois la prise suffisante, on enlève les moyens de maintien en position (pinces ou autres systèmes), de sorte que l'ensemble compressible comprimé exerce une pression sur les profilés, ce qui facilite le déplacement des profilés lors d'un retrait supplémentaire d'une ou des dalles adjacentes, tout en évitant des variations de niveaux non désirées entre les profilés.

## Revendications

1. Joint de structure (1) pour dalles en matériau moulable ou dallage en matériau moulable, ledit joint comprenant au moins deux éléments en forme de profils (2,3), lesdits éléments (2,3) en forme de profils étant des profilés destinés à être solidaires d'un des bords de deux dalles ou dallages moulés adjacents (5,6), lesdits profilés (2,3) comportant chacun un moyen d'ancrage (8,9) destiné à ancrer chaque profilé (2,3) à une dalle (5,6), et respectivement soit une partie mâle (2A) et au moins une partie femelle (3A), soit deux parties femelles (3A) adaptées pour recevoir chacune une partie mâle (13) d'un élément intermédiaire, lesdits profilés (2,3) étant réalisés au moins partiellement en métal, en particulier en acier et chaque partie mâle **(2A,13)** étant destinée à s'étendre au moins partiellement dans une partie femelle **(3A),** ledit joint **(1)** comportant en outre au moins un ensemble solide déformable et compressible (10) destiné à être situé entre une partie mâle (2A,13) et une partie femelle (3A), la paroi supérieure **(2A1),** la paroi inférieure **(2A2)** et le bord extrême **(2A3)** de la partie mâle **(2A)** étant adjacents respectivement de la paroi supérieure **(3A1),** de la paroi inférieure **(3A2)** et du fond de la partie femelle (3A) lorsque ladite partie mâle (2A) est engagée dans ladite partie femelle (3A), **caractérisé en ce que** ledit ensemble déformable et compressible **(10)** est formé de plusieurs parties distinctes ou d'un corps présentant plusieurs portions **(10A,10B,10C),** l'ensemble compressible et déformable (10) étant destiné à être comprimé lors du moulage de dalles adjacentes et présentant une première portion ou partie **(10A)** adaptée pour s'étendre entre les parois supérieures **(2A1,3A1)** des parties mâle et femelle (2A,3A), ladite première portion ou partie **(10A)** présentant une première face collée au moyen d'une couche de colle et/ou de points de colle **(102)** sur une des parois supérieures **(2A1,3A1)** des parties mâle et femelle **(2A,3A),** et une deuxième face opposée à la première face collée, ladite deuxième face étant en contact avec l'autre desdites parois supérieures **(2A1,3A1)** de manière à permettre un mouvement relatif entre ladite deuxième face et l'autre desdites parois supérieures, et une deuxième portion ou partie (**10B)** adaptée pour s'étendre entre les parois inférieures **(2A2,3A2)** des parties mâle et femelle (2A,3A), ladite deuxième portion ou partie **(10B)** présentant une première face collée au moyen d'une couche de colle et/ou de points de colle **(102)** sur une des parois inférieures **(2A2,3A2)** des parties mâle et femelle **(2A,3A),** et une deuxième face opposée à la première face collée, ladite deuxième face étant en contact avec l'autre desdites parois inférieures **(2A2,3A2)** de manière à permettre un mouvement relatif entre ladite deuxième face et l'autre desdites parois inférieures, la couche de colle et/ou lesdits points de colle (102) étant adaptée pour s'opposer à un décollement de la première face de la première portion ou partie **(10A)** et de la deuxième portion ou partie **(10B)** lors d'un déplacement relatif d'au moins 0,5 cm entre la partie mâle **(2A)** et la partie femelle **(3A)** lors du retrait des dalles ou dallages moulés **(5,6).**

2. Joint suivant la revendication 1, **caractérisé en ce que** les parois inférieure et supérieure **(2A1,2A2)** de la partie mâle **(2A)** sont parallèles entre elles, tandis que les parois inférieure et supérieure **(3A1,3A2)** de la partie femelle **(3A)** sont parallèles entre elles et sont destinées à être parallèles aux parois inférieure et supérieure (2A1,2A2) de la partie mâle (2A) lorsque cette dernière (2A) est engagée dans la partie femelle (3A).

3. Joint suivant la revendication 1, **caractérisé en ce que** la couche de colle et/ou les points de colle **(102)** est/sont associé(e)(s) à une trame ou à un réseau de fibre **(101).**

4. Joint suivant la revendication **3, caractérisé en ce que** les fibres sont des fibres choisies parmi le groupe constitué de fibre de verre, fibre de carbone, fibre d'aramide et leurs mélanges.

5. Joint suivant l'une quelconque des revendications 1 à **2 caractérisé en ce que** les première et deuxième parties ou portions **(10A,10B)** de l'ensemble déformable et compressible **(10)** sont collées sur la partie mâle (2A), avantageusement avec interposition d'une trame ou d'un réseau de fibres (101).

6. Joint suivant l'une des revendications 1 à 5, **caractérisé en ce que** l'ensemble déformable et compressible **(10)** présente une troisième portion **(10C)** s'étendant entre la première portion **(10A)** et la deuxième portion **(10B),** ladite troisième portion **(10C)** étant destinée à s'étendre entre le bord extrême (2A3) de la partie mâle (2A) et le fond de la partie femelle (3A).

7. Joint suivant la revendication 6, **caractérisé en ce que** l'ensemble compressible (10) présente une épaisseur variable à l'état non comprimé, l'épaisseur de la portion (10c) **de l'ensemble compressible (10)** destinée à s'étendre entre **le bord extrême (2A3)** de la partie mâle **(2A)** et le fond de la partie femelle **(3A)** étant plus importante que celle des portions ou parties (10A,10B) de **l'ensemble compressible (10)** destinées à être situées entre les parois supérieures ou inférieures **(2A1,2A2,3A1,3A2)** des parties mâle **(2A)** et femelle (3A).

8. Joint suivant l'une des revendications précédentes, **caractérisé en ce que** l'ensemble compressible et déformable (10) est réalisé en mousse apte à subir un taux de compression d'au moins 2, avantageusement d'au moins 3, de préférence d'au moins 5, sans formation de fissures dans la mousse.

9. Joint suivant la revendication précédente, **caractérisé en ce que** l'ensemble compressible (10) est réalisé en mousse à cellules fermées, lesdites cellules ayant avantageusement un diamètre moyen inférieur à 2mm, de préférence inférieur à 1mm.

10. Joint suivant la revendication 9, **caractérisé en ce que** l'ensemble compressible (10) est réalisé en mousse à cellules ouvertes, lesdites cellules ayant avantageusement un diamètre moyen inférieur à 2mm, de préférence inférieur à 1mm.

11. Joint suivant l'une quelconque des revendications précédentes, **caractérisé en ce que** l'ensemble compressible (10) présente ou est associé sur sa face non collée, à un moyen anti adhérant **(25)** adapté pour toucher une paroi de la partie mâle ou femelle (2A,3A).

12. Joint suivant l'une quelconque des revendications précédentes, **caractérisé en ce que** l'ensemble compressible (10) est réalisé en un matériau élastomère, présentant une épaisseur de moins de 3mm à l'état non comprimé, en particulier de moins de 2 mm.

13. Joint suivant l'une quelconque des revendications précédentes, **caractérisé en ce que** les profilés (2,3) présentent le long de leur bord supérieur un plat (16,19), le plat (19) d'un premier profilé (3) étant destiné à s'étendre au moins partiellement au-dessus d'une partie du plat (16) du deuxième profilé (3), lesdits plats supérieurs (16,19) étant destinés à former une surface supérieure de roulement ou d'appui.

14. Joint suivant la revendication précédente, **caractérisé en ce que** le plat (16) du deuxième profilé présente un renfoncement (17) dans lequel est destiné à s'étendre au moins partiellement le plat (19) du premier profilé, et **en ce qu'**au moins une partie de la face supérieure (19) du plat du premier profilé et une partie de la face supérieure du plat (16) du deuxième profilé s'étendent sensiblement dans un même plan en position d'utilisation.

15. Joint suivant l'une quelconque des revendications précédentes, **caractérisé en ce que**, en position d'utilisation, les parois supérieures **(2A1,3A1)** des parties mâle et femelle (2A,3A) sont distantes l'une de l'autre d'une distance de moins de 0,5cm, avantageusement de moins de 3mm, de préférence de 0,2mm à 1mm et **en ce que** les parois inférieures des parties mâle et femelle (2A,3A) sont distantes l'une de l'autre d'une distance de moins de 0,5cm, avantageusement de moins de 3mm, de préférence de 0,2mm à 1mm.

16. Joint suivant l'une quelconque des revendications précédentes, **caractérisé en ce que** les profilés (**2,3**) présentent chacun une paroi sensiblement verticale (**2C,2D,3C,3D**) et **en ce que l'ensemble** déformable compressible (10) est destiné à s'étendre aussi au moins partiellement entre les parois sensiblement verticales **(2C,2D,3C,3D)** des profilés (**2,3**).

17. Joint suivant la revendication 6 **caractérisé en ce que** l'ensemble compressible présente une troisième portion s'étendant entre la première portion et la deuxième portion, ladite troisième et le fond de la partie femelle (3A) et **en ce que** l'ensemble compressible (10) est adapté pour être comprimé de manière à ce que la compression de l'ensemble compressible **(10)** est maximale entre, d'une part, les parois supérieure et inférieure **(2A1,2A2)** de l'élément mâle **(2A)**, et d'autre part, les parois supérieure et inférieure **(3A1,3A2)** de l'élément femelle **(3A),** et est minimale pour la troisième portion (10C) de l'ensemble compressible (**10**) située entre le bord extrême (**2A3**) de la partie mâle (2A) et le fond de la partie femelle (3A).

18. Revêtement comportant au moins deux dalles moulées (**5,6**) reliées entre elles par au moins un joint (1) suivant l'une quelconque des revendications 1 à 17.

19. Revêtement suivant la revendication 18, **caractérisé en ce que** l'espace (**11**) adjacent du bord supérieur du revêtement situé entre deux profilés (**2,3**) en regard l'un de l'autre est rempli d'un joint souple **(12,29),** dans lequel est avantageusement introduite une pièce d'appui **(30).**

20. Procédé de réalisation d'un joint **(1)** entre deux dalles adjacentes **(5,6),** ledit joint **(1)** étant un joint selon l'une quelconque des revendications 1 à 17, dans lequel l'ensemble solide et compressible **(10)** est maintenu en état comprimé lors du moulage des dalles adjacentes **(5,6)** et pendant une période suffisante pour assurer une prise minimale des dalles **(5,6).**

21. Procédé suivant la revendication 20, dans lequel l'ensemble solide et compressible **(10)** reste au moins partiellement comprimé après la prise de la matière moulable ou son retrait.

## Claims

1. Structural joint (1) for slabs made of castable material or paving made of castable material, said joint comprising at least two elements in the form of profiles (2,3), said elements (2,3) in the form of profiles being profiles intended to be integral with one of the edges of two adjacent cast slabs or paving (5,6), said profiles (2,3) each comprising a means of anchoring (8,9) the purpose of which is to anchor each profile (2,3) to a slab (5,6,) and respectively either a male part (2A) and at least one female part (3A), or two female parts (3A), each of which are able to receive a male part (13) of an intermediate element, said profiles (2,3) being made at least partially in metal, in particular in steel, and each male part (2A,13) being intended to extend at least partially into a female part (3A), said joint (1) also comprising at least one compressible and deformable solid assembly (10) intended to be situated between a male part (2A,13) and a female part (3A), the upper wall (2A1), the lower wall (2A2) and the extreme edge (2A3) of the male part (2A) being adjacent respectively to the upper wall (3A1), the lower wall (3A2) and the bottom of the female part (3A) when said male part (2A) is engaged in said female part (3A), **characterized in that** said deformable and compressible assembly (10) is formed of several distinct parts or a body having several portions (10A,10B,10C), the deformable and compressible assembly (10) being intended to be compressed when the adjacent slabs are cast and having a first portion or part (10A), which is able to extend between the upper walls (2A1,3A1) of the male and female parts (2A,3A), said first portion or part (10A) having a first face which is bonded using a layer of bonding agent and/or spots of bonding agent (102) on one of the upper walls (2A1,3A1) of the male and female parts (2A,3A), and a second face opposite the first bonded face, said second face being in contact with the other one of said upper walls (2A1,3A1), so as to allow a relative movement between said second face and said other upper walls, and a second portion or part (10B) which is able to extend between the lower walls (2A2,3A2) of the male and female parts (2A,3A), said second portion or part (10B) having a first face which is bonded using a layer of bonding agent and/or spots of bonding agent (102) on one of the lower walls (2A2,3A2) of the male and female parts (2A,3A) and a second face opposite the first bonded face, said second face being in contact with said other lower walls (2A2,3A2) so as to allow a relative movement between said second face and said other lower walls, the layer of bonding agent and/or said spots of bonding agent (102) being able to prevent detachment of the first face of the first portion or part (10A) and the second portion or part (10B) when a relative displacement takes place of at least 0.5 cm between the male part (2A) and the female part (3A) when the cast slabs or paving (5,6) shrink.

2. Joint according to claim 1, **characterized in that** the lower and upper walls (2A1,2A2) of the male part (2A) are parallel to each other, while the lower and upper walls (3A1,3A2) of the female part (3A) are parallel to each other and are intended to be parallel to the lower and upper walls (2A1,2A2) of the male part (2A) when the latter (2A) is engaged in the female part (3A).

3. Joint according to claim 1, **characterized in that** the layer of bonding agent and/or the spots of bonding agent (102) is/are associated with a web or net of fibres (101).

4. Joint according to claim 3, **characterized in that** the fibres are fibres chosen from the group comprising glass fibre, carbon fibre, aramid fibre and their mixtures.

5. Joint according to any one of claims 1 to 2, **characterized in that** the first and second parts or portions (10A,10B) of the deformable and compressible assembly (10) are bonded to a male part (2A), advantageously with the interposition of a web or net of fibres (101).

6. Joint according to one of claims 1 to 5, **characterized in that** the deformable and compressible assembly (10) has a third portion (10C) extending between the first portion (10A) and the second portion (10B), said third portion (10C), the purpose of which is to extend between the extreme edge (2A3) of the male part (2A) and the base of the female part (3A).

7. Joint according to claim 6, **characterized in that** the compressible assembly (10) has a variable thickness in the uncompressed state, the thickness of the portion (10c) of the compressible assembly (10), is intended to extend between the extreme edge (2A3) of the male part (2A) and the bottom of the female part (3A), being larger than that of the portions or parts (10A, 10B) of the compressible assembly (10) intended to be situated between the upper or lower walls (2A1,2A2,3A1,3A2) of the male parts (2A) and female parts (3A).

8. Joint according to one of the previous claims, **characterized in that** the compressible and deformable assembly (10) is made of foam which is suitable to be subjected to a compression ratio of at least 2, advantageously at least 3, preferably at least 5, without cracks forming in the foam.

9. Joint according to the previous claim, **characterized in that** the compressible assembly (10) is made of close-cell foam, said cells advantageously having a diameter of less than 2 mm, preferably of less than 1 mm.

10. Joint according to claim 9, **characterized in that** the compressible assembly (10) is made of open-cell foam, said cells advantageously having an average diameter of less than 2 mm, preferably less than 1 mm.

11. Joint according to any one of the previous claims, **characterized in that** the compressible assembly (10) has or is associated on its non-bonded surface with an anti-adherent means (25) the purpose of which is to contact a wall of the male or female part (2A,3A).

12. Joint according to any one of the previous claims, **characterized in that** the compressible assembly (10) is made of an elastomer material having a thickness of less than 3 mm in the uncompressed state, in particular of less than 2 mm.

13. Joint according to any one of the previous claims, **characterized in that** the profiles (2,3) have along their upper edge a flat surface (16,19), the flat surface (19) of a first profile (3), which is intended to extend at least partially above a part of the flat surface (16) of the second profile (3), said upper flat surfaces (16,19), being intended to form an upper rolling or bearing surface.

14. Joint according to the previous claim, **characterized in that** the flat surface (16) of the second profile has a reinforcement (17), into which the flat surface (19) of the first profile is intended to extend at least partially, and **in that** at least one part of the upper face (19) of the flat surface of the first profile and one part of the upper surface of the flat surface (16) of the second profile extend approximately in the same plane in the position of use.

15. Joint according to any one of the previous claims, **characterized in that** in the position of use the upper walls (2A1,3A1) of the male and female parts (1A,3A) are spaced apart by a distance of less than 0.5 cm, advantageously of less than 3 mm, preferably from 0.2 mm to 1 mm and **in that** the lower walls of the male and female parts (2A, 3A) are spaced apart by a distance of less than 0.5 cm, advantageously of less than 3 mm, preferably from 0.2 mm to 1 mm.

16. Joint according to any one of the previous claims, **characterized in that** the profiles (2,3) each have an approximately vertical wall (2C,2D,3C,3D) and **in that** the compressible deformable assembly (10) is intended to extend also at least partially between the approximately vertical walls (2C,2D,3C,3D) of the profiles (2,3).

17. Joint according to claim 6, **characterized in that** the compressible assembly (10) is suitable to be compressed in a manner that the compression of the compressible assembly (10) is maximal between, on the one hand, the upper and lower walls (2A1,2A2) of the male element (2A) and on the other hand, the upper and lower walls (3A1,3A2) of the female element (3A) and is minimal for the third portion (10C) of the compressible assembly (10) situated between the extreme edge (2A3) of the male part (2A) and the bottom of the female part (3A).

18. Covering comprising at least two cast slabs (5,6) connected together by at least one joint (1) according to any one of claims 1 to 17.

19. Covering according to claim 18, **characterized in that** the space (11) adjacent to the upper edge of the covering situated between two opposite profiles (2,3) is filled with a flexible joint (12,29), in which a support piece (30) is advantageously introduced.

20. Method of producing a joint (1) between two adjacent slabs (5,6), said joint (1) being a joint according to any one of claims 1 to 17, in which the solid and compressible assembly (10) is maintained in a compressed state when adjacent slabs (5,6) are cast, and during a sufficient period to ensure minimal setting of the slabs (5,6).

21. Method according to claim 20, in which the solid and compressible assembly (10) remains at least partially compressed after the setting of the castable material or its shrinkage.

## Patentansprüche

1. Verbindungsanordnung (1) für Platten aus formbarem Material oder Plattenbelag aus formbarem Material, wobei die Verbindung mindestens zwei Elemente in Profilform (2,3) umfasst, wobei die Elemente (2,3) in Profilform Profile sind, die dazu bestimmt sind, mit einem der Ränder von zwei benachbarten geformten Platten oder geformtem Plattenbelag (5,6) fest verbunden zu sein, wobei die Profile (2,3) jeweils ein Verankerungsmittel (8,9) aufweisen, das dazu bestimmt ist, ein jedes Profil (2,3) mit einer Platte (5,6) zu verankern, und jeweils entweder ein männliches Teil (2A) und mindestens ein weibliches Teil (3A) oder zwei weibliche Teile (3A), die angepasst sind, um jeweils ein männliches Teil (13) eines Zwischenelements zu empfangen, wobei die Profile (2,3) mindestens teilweise in Metall, insbesondere in Stahl ausgeführt sind, und wobei ein jedes männliche Teil (2A,13) dazu bestimmt ist, sich zumindest teilweise in einem weiblichen Teil (3A) zu erstrecken, wobei die Verbindung (1) außerdem mindestens eine verformbare und komprimierbare festgefügte Einheit (10) aufweist, die dazu bestimmt ist, zwischen einem männlichen Teil (2A,13) und einem weiblichen Teil (3A) zu liegen, wobei die höhere Wand (2A1), die niedrigere Wand (2A2) und der Außenrand (2A3) des männlichen Teils (2A) jeweils mit der höheren Wand (3A1), der niedrigeren Wand (3A2) und dem Boden des weiblichen Teils (3A) benachbart sind, wenn das männliche Teil (2A) in das weibliche Teil (3A) eingerückt ist,
**dadurch gekennzeichnet, dass** die verformbare und komprimierbare Einheit (10) aus mehreren verschiedenen Teilen oder einem Körper gebildet ist, der mehrere Abschnitte (10A,10B,10C) aufweist, wobei die komprimierbare und verformbare Einheit (10) dazu bestimmt ist, während der Abformung von benachbarten Platten komprimiert zu werden, und einen ersten Abschnitt oder ein erstes Teil (10A) aufweist, der bzw. das angepasst ist, um sich zwischen den höheren Wänden (2A1,3A1) des männlichen und weiblichen Teils (2A,3A) zu erstrecken, wobei der erste Abschnitt oder das erste Teil (10A) eine erste Seite aufweist, die mittels einer Klebstofflage und/oder Klebstoffpunkten (102) an einer der höheren Wände (2A1,3A1) des männlichen und weiblichen Teils (2A,3A) geklebt ist, und eine zweite Seite, die der ersten geklebten Seite gegenüberliegt, wobei die zweite Seite mit der anderen der höheren Wände (2A1,3A1) in Kontakt ist, derart, dass eine relative Bewegung zwischen der zweiten Seite und der anderen der höheren Wände gestattet ist, und einen zweiten Abschnitt oder ein zweites Teil (10B), der bzw. das angepasst ist, um sich zwischen den niedrigeren Wänden (2A2,3A2) des männlichen und weiblichen Teils (2A,3A) zu erstrecken, wobei der zweite Abschnitt oder das zweite Teil (10B) eine erste Seite aufweist, die mittels einer Klebstofflage und/oder Klebstoffpunkten (102) an einer der niedrigeren Wände (2A2,3A2) des männlichen und weiblichen Teils (2A,3A) geklebt ist, und eine zweite Seite, die der ersten geklebten Seite gegenüberliegt, wobei die zweite Seite mit der anderen der niedrigeren Wände (2A2,3A2) in Kontakt ist, derart, dass eine relative Bewegung zwischen der zweiten Seite und der anderen der niedrigeren Wände gestattet ist, wobei die Klebstofflage und/oder die Klebstoffpunkte (102) angepasst sind, um einer Ablösung der ersten Seite von dem ersten Abschnitt oder Teil (10A) und von dem zweiten Abschnitt oder Teil (10B) während einer relativen Verlagerung von mindestens 0,5 cm zwischen dem männlichen Teil (2A) und dem weiblichen Teil (3A) während der Schrumpfung der geformten Platten oder des geformten Plattenbelags (5,6) entgegenzuwirken.

2. Verbindung nach Anspruch 1,
**dadurch gekennzeichnet, dass** die niedrigere und die höhere Wand (2A1,2A2) des männlichen Teils (2A) zueinander parallel sind, während die niedrigere und höhere Wand (3A1,3A2) des weiblichen Teils (3A) zueinander parallel und dazu bestimmt sind, zu der niedrigeren und der höheren Wand (2A1,2A2) des männlichen Teils (2A) parallel zu sein, während dieses Letztgenannte (2A) in das weibliche Teil (3A) eingerückt ist.

3. Verbindung nach Anspruch 1,
**dadurch gekennzeichnet, dass** die Klebstofflage und/oder die Klebstoffpunkte (102) mit einem Raster oder einem Fasergitter (101) verbunden ist bzw. sind.

4. Verbindung nach Anspruch 3,
**dadurch gekennzeichnet, dass** die Fasern aus der Gruppe der Glasfasern, Kohlenstoff-Fasern, Aramidfasern und ihren Mischungen ausgewählt sind.

5. Verbindung nach Anspruch 1 und 2,
**dadurch gekennzeichnet, dass** das erste und zweite Teil bzw. der erste und zweite Abschnitt (10A,10B) der verformbaren und komprimierbaren Einheit (10) an dem männlichen Teil (2A), vorteilhafterweise bei Zwischenschaltung eines Rasters oder eines Fasergitters (101) geklebt sind.

6. Verbindung nach einem der Ansprüche 1 bis 5,
**dadurch gekennzeichnet, dass** die verformbare und komprimierbare Einheit (10) einen dritten Abschnitt (10C) aufweist, der sich zwischen dem ersten Abschnitt (10A) und dem zweiten Abschnitt (10B) erstreckt, wobei der dritte Abschnitt (10C) dazu bestimmt ist, sich zwischen dem Außenrand (2A3) des männlichen Teils (2A) und dem Boden des weiblichen Teils (3A) zu erstrecken.

7. Verbindung nach Anspruch 6,
**dadurch gekennzeichnet, dass** die komprimierbare Einheit (10) eine Dicke aufweist, die im nichtkomprimierten Zustand variabel ist, wobei die Dicke des Abschnitts (10C) der komprimierbaren Einheit (10), der dazu bestimmt ist, sich zwischen dem Außenrand (2A3) des männlichen Teils (2A) und dem Boden des weiblichen Teils (3A) zu strecken, größer als diejenige der Abschnitte oder Teile (10A,10B) der komprimierbaren Einheit (10) ist, die dazu bestimmt sind, zwischen den höheren oder niedrigeren Wänden (2A1,2A2,3A1,3A2) des männlichen (2A) und weiblichen Teils (3A) zu liegen.

8. Verbindung nach einem der vorstehenden Ansprüche,
**dadurch gekennzeichnet, dass** die komprimierbare und verformbare Einheit (10) in Schaumstoff ausgeführt ist, der in der Lage ist, einen Kompressionsgrad von mindestens 2, vorteilhafterweise von mindestens 3, vorzugsweise von mindestens 5 auszuhalten, ohne dass sich in dem Schaumstoff Risse bilden.

9. Verbindung nach Anspruch 8,
**dadurch gekennzeichnet, dass** die komprimierbare Einheit (10) in Schaumstoff mit geschlossenen Zellen ausgeführt ist, wobei die Zellen vorteilhafterweise einen mittleren Durchmesser kleiner als 2 mm, vorzugsweise kleiner als 1 mm haben.

10. Verbindung nach Anspruch 9,
**dadurch gekennzeichnet, dass** die komprimierbare Einheit (10) in Schaumstoff mit offenen Zellen ausgeführt ist, wobei die Zellen vorteilhafterweise einen mittleren Durchmesser kleiner als 2 mm, vorzugsweise kleiner als 1 mm haben.

11. Verbindung nach einem der vorstehenden Ansprüche,
**dadurch gekennzeichnet, dass** die komprimierbare Einheit (10) an ihrer nichtgeklebten Seite ein Trennmittel (25) aufweist oder mit einem solchen verbunden ist, das angepasst ist, eine Wand des männlichen oder weiblichen Teils (2A,3A) zu berühren.

12. Verbindung nach einem der vorstehenden Ansprüche,
**dadurch gekennzeichnet, dass** die komprimierbare Einheit (10) in einem Elastomermaterial ausgeführt ist, das eine Dicke von weniger als 3 mm im nichtkomprimierten Zustand, insbesondere von weniger als 2 mm aufweist.

13. Verbindung nach einem der vorstehenden Ansprüche,
**dadurch gekennzeichnet, dass** die Profile (2,3) längs ihres höheren Rands eine Flachseite (16,19) aufweisen, wobei die Flachseite (19) eines ersten Profils (3) dazu bestimmt ist, sich zumindest teilweise oberhalb eines Teils der Flachseite (16) des zweiten Profils (3) zu erstrecken, wobei die höheren Flachseiten (16,19) dazu bestimmt sind, eine höhere Lauf- oder Druckauflagefläche zu bilden.

14. Verbindung nach Anspruch 13,
**dadurch gekennzeichnet, dass** die Flachseite (16) des zweiten Profils eine Verstärkung (17) aufweist, in der zumindest teilweise die Flachseite (19) des ersten Profils dazu bestimmt ist, sich zu erstrecken, und dass mindestens ein Teil der höheren Seite (19) der Flachseite des ersten Profils und ein Teil der höheren Seite der Flachseite (16) des zweiten Profils sich im wesentlichen in ein und derselben Ebene in Anwendungsposition erstrecken.

15. Verbindung nach einem der vorstehenden Ansprüche,
**dadurch gekennzeichnet, dass** in Anwendungsposition die höheren Wände (2A1,3A1) des männlichen und weiblichen Teils (2A,3A) voneinander in einem Abstand von weniger als 0,5 cm, vorteilhafterweise von weniger als 3 mm, vorzugsweise von 0,2 mm bis 1 mm beabstandet sind, und dass die niedrigeren Wände des männlichen und weiblichen Teils (2A,3A) voneinander in einem Abstand von weniger als 0,5 cm, vorteilhafterweise von weniger als 3 mm, vorzugsweise von 0,2 mm bis 1 mm beabstandet sind.

16. Verbindung nach einem der vorstehenden Ansprüche,
**dadurch gekennzeichnet, dass** die Profile (2,3) jeweils eine im wesentlichen vertikale Wand (2C,2D,3C,3D) aufweisen und dass die verformbare komprimierbare Einheit (10) dazu bestimmt ist, sich auch zumindest teilweise zwischen den im wesentlichen vertikalen Wänden (2C,2D,3C,3D) der Profile (2,3) zu erstrecken.

17. Verbindung nach Anspruch 6,
**dadurch gekennzeichnet, dass** die komprimierbare Einheit (10) angepasst ist, um derart komprimiert zu werden, dass die Kompression der komprimierbaren Einheit (10) zwischen einerseits der höheren und der niedrigeren Wand (2A1,2A2) des männlichen Elements (2A) und andererseits der höheren und niedrigeren Wand (3A1,3A2) des weiblichen Elements (3A) maximal ist und für den dritten Abschnitt (10C) der komprimierbaren Einheit (10) minimal ist, der zwischen dem Außenrand (2A3) des männlichen Teils (2A) und dem Boden des weiblichen Teils (3A) gelegen ist.

18. Verblendung, die mindestens zwei geformte Platten (5,6) aufweist, die miteinander durch mindestens eine Verbindung (1) nach einem der vorstehenden Ansprüche 1 bis 17 verbunden sind.

19. Verblendung nach Anspruch 18,
**dadurch gekennzeichnet, dass** der benachbarte Raum (11) des höheren Rands der Verblendung, die zwischen zwei einander gegenüberliegenden Profilen (2,3) gelegen ist, mit einer elastischen Verbindung (12,29) gefüllt ist, in der vorteilhafterweise ein Auflageteil (30) eingeführt ist.

20. Verfahren zur Ausführung einer Verbindung (1) zwischen zwei benachbarten Platten (5,6), wobei die Verbindung (1) eine Verbindung nach einem der Ansprüche 1 bis 17 ist, in der die festgefügte und komprimierbare Einheit (10) in komprimiertem Zustand während der Abformung der benachbarten Platten (5,6) und während einer Periode gehalten wird, die ausreichend ist, um ein minimales Festwerden der Platten (5,6) zu gewährleisten.

21. Verfahren nach Anspruch 20, in dem die festgefügte und komprimierbare Einheit (10) zumindest teilweise nach dem Festwerden des formbaren Materials oder seinem Schrumpfen komprimiert bleibt.
